# EUROPÄISCHE PATENTSCHRIFT

(11) **EP 2 406 574 B1**
(45) Veröffentlichungstag und Bekanntmachung des Hinweises auf die Patenterteilung: **23.07.2014**
(21) Anmeldenummer: 10706537.7
(22) Anmeldetag: 26.02.2010
(51) Int. Cl.: F41A 5/18, F41A 7/08

(54) **FREMD ALS AUCH EIGEN ANTREIBBARE WAFFE**
EXTERNALLY AND ALSO INDEPENDENTLY OPERATED WEAPON
ARME À ACTIONNEMENT PROPRE OU ÉTRANGER

(30) Priorität: 10.03.2009 DE 102009011939
(43) Veröffentlichungstag der Anmeldung: 18.01.2012
(62) Teilanmeldung aus: 14166062.1
(73) Patentinhaber: Rheinmetall Waffe Munition GmbH, 29345 Unterlüss (DE)
(72) Erfinder: SCHNEIDER, Hubert, 78661 Dietingen (DE)
(74) Vertreter: Dietrich, Barbara
(86) Internationale Anmeldenummer: PCT/EP2010/001185
(87) Internationale Veröffentlichungsnummer: WO 2010/102727

(56) Entgegenhaltungen:
- WO-A1-2009/118092
- WO-A1-2009/118093
- DE-A1- 3 805 621
- US-A- 2 849 921
- US-A- 3 311 022
- US-A- 4 164 890

## Beschreibung

Die Erfindung betrifft eine Waffe, die so konzipiert ist, dass sie mittels Fremd- als auch Eigenantrieb betrieben werden kann. Dazu weist die Waffe einen modularen Grundkörper auf, der in einem Grundwaffengehäuse eingebunden mittels Gasdruck - Eigenantrieb - den Antrieb gewährleistet. Dieser Grundkörper ist in einem Waffengehäuse beispielsweise eines Infanteriegewehrs einbindbar. Selbiger Grundkörper kann zudem auch lafettiert werden, wobei dann ein Fremdantrieb für den Antrieb zuständig ist.

Aus dem Stand der Technik sind verschiedene Antriebe wie Fremd- oder Eigenantriebe für Waffensysteme bekannt. Bei Fremdantrieben werden häufig elektrische Antriebe vorgesehen, welche dann beispielsweise eine Kette antreiben. Ein bekannter Kettenantrieb wird in der unter dem Namen Bushmaster oder auch Chain Gun bekannten Maschinenkanone angewandt. Hierbei werden notwendige Stillstandszeiten zum Verschließen des Verschlusses, für das Schussauslösen, für das Öffnen des Verschlusses sowie das Vorlegen einer Patrone vor den Verschluss durch eine umlaufende, von einem Motor angetriebene Kette realisiert (http://de.wikipedia.org/wiki/M242 Bushmaster). Der Verschluss mit der davor liegenden Munition bzw. Patrone wird dabei dem Patronenlager linear zugeführt.

In der DE 10 2006 022 622 A1 wird eine lineare Zuführung der Munition in ein Waffenrohr bzw. Patronenlager beschrieben, welche eine zur Funktionssteuerung verwendete Steuerkulisse in der horizontalen Ebene parallel zum Weg eines geradlinig zu führenden Verschlusses der Verschlusswaffe aufweist. Für eine Verriegelung des Verschlusses ist eine Verriegelungskulisse vorgesehen, die in dem bewegbaren Schieber eingebunden ist. In diese Verriegelungskulisse kann ein Bolzen eines vorzugsweise waffenseitig angeordneten Verriegelungsringes eingreifen. Dieser Bolzen bewegt seinerseits dann den Verriegelungsring.

Eine Funktionssteuerung für eine Trommelwaffe ist Gegenstand der nicht vor veröffentlichen DE 10 2008 015 892.5. Hierbei wird eine Funktionssteuerung ebenfalls mittels in Kulissen geführten Pleuels realisiert. Die Funktionssteuerung selbst umfasst dabei das Zuführen einer Munition in die Trommel bzw. das jeweilige Patronenlager und die Schaltung einer Trommel zur Verstellung selbiger.

Eine Verschlusszentrierung einer Selbstladehandfeuerwaffe ist der DE 199 07 967 B4 entnehmbar und weist einen drehverriegelten Verschluss mit Warzen auf, welcher in Längsrichtung der Waffe zur Mitnahme und zum Einführen einer Patrone in ein Patronenlager verschiebbar ist. Der Verschluss besitzt einen Verschlusskopf mit dessen Hilfe der Verschluss durch Verdrehen mit dem Lauf funktional verbünden wird.

Mit der DE 196 00 459 A1 wird ein Verschluss für eine Schusswaffe vorgeschlagen, der bei einer Rückwärtsbewegung eines Kammergriffs den Verschlusskopf aus dem Verriegelungsstück des Waffenrohrendes entriegelt und beim Vorlauf verriegelt. Der Verschlusskopf hat schräg zur Achse stehende Warzen, wodurch beim Ent- und Verriegelungsvorgang des Verschlusskopfes aus dem Verrieglungsstück des Laufes eine Drehbewegung verursacht wird. Des Weitern ist ein Drehkammerverschluss aus der DE 292 22 251 U1 bekannt.

Informationen über eine Selbstlade- Handfeuerwaffe mit einem beweglichen Verschluss mit Verriegelungswarzen am Verschlusskopf können auch aus der DE 199 03 322 B4 bezogen werden. Der Verschluss besteht aus einem Verschlussträger und dem Verschlusskopf, welcher drehbar und längsbeweglich am Verschlussträger angebracht ist. Die Warzen sind umfänglich verteilt an entsprechenden Anordnungsstellen auf dem Verschlusskopf angeordnet. Der Lauf sitzt mit seinem hinteren Ende in einer Hülse, an deren Ende ein Kranz von Längsnuten ausgebildet ist, die in eine Ringnut einmünden, die an ein Patronenlager angrenzt. Die Verriegelungswarzen des Verschlusskopfes gleiten beim Verschließen entlang der Längsnuten der Hülse und laufen nach dem Drehen des Verschlusskopfes in die Ringnut.

Die vorliegenden Lösungen haben gemeinsam, dass entweder eine Drehbewegung des Verschlusskopfes oder aber eines Verriegelungsringes oder dergleichen in den Ablauf des Schließens als auch des Öffnens des Verschlusses eingebunden werden muss.

Die DE 409 091 C offenbart eine Vorrichtung zur Verriegelung des Verschlusses an selbsttätigen Waffen. Das Verriegelungsstück kann entweder durch schräge Schlitze, die in zu dem Lauf parallel gerichtete Teile auslaufen und in die an dem Rahmen der Waffe befestigte Führungszapfen eingreifen oder durch Führungsstangen gesteuert werden, die an das Verriegelungsstück und an den Rahmen der Waffe angelenkt und parallel zueinander verschiebbar sind.

Es gibt Bemühungen, eigen angetriebene Handfeuerwaffen auch lafettieren zu können. Insbesondere bei vollautomatischen Waffen ergibt sich dabei aber das Problem, dass nicht ausgeschlossen werden kann, dass bei einer ferngesteuerten Sicherung der Waffe im Störungsfall, wie Kabelbruch, Stromausfall etc., die Sicherung während des Schießvorganges betätigt wird. Eine Zwangssteuerung der Betätigungseinrichtung der Sicherung mit der Betätigungseinrichtung des Anzuges birgt den Nachteil, dass nach dem Lösen des Abzuges der Verschluss eine unbestimmte Zeitspanne benötigt, um seine hintere Fangstellung zu erreichen, bei der erst gesichert werden darf. Die Zeitspanne ist dabei abhängig von der derzeitigen Position des Verschlusses.

Mit der DE 38 05 621 A1 wird eine Maschinenkanone offenbart, die als Unterstützung einen Eigenantrieb in Form eines Elektro-Linear-Motors zusätzlich einbindet. Dieser Eigenantrieb ist für das Zuführen der Munition und dem gleichzeitigen Drehen der Trommel verantwortlich. Nach gebrochenem Schuss wird infolge des sich ausbildenden Gases ein mit dem Schieber verbundener Gaskolben druckbeaufschlagt, sodass der Schieber rückwärts entgegen der Schussrichtung bewegt wird, während mit dieser Bewegung die Trommel weitergedreht wird.

Die Erfindung stellt sich die Aufgabe, eine Waffe bzw. ein Waffenkonzept aufzuzeigen, dass es erlaubt, die Waffe als Handfeuerwaffe in einer einfachen Art und Weise auch lafettieren zu können.

Gelöst wird die Aufgabe durch die Merkmale des Patentanspruchs 1. Vorteilhafte Ausgestaltungen sind in den Unteransprüchen aufgeführt.

Der Erfindung liegt die Idee zugrunde, eine Waffe zu schaffen, die aus einem Grundkörper bzw. einem Grundsystem besteht, das mit einem sogenannten Hybridantrieb versehen wird, sodass diese als normale Handfeuerwaffe mit Eigenantrieb und als lafettierte (lafettierbare) Waffe mittels Fremdantrieb betrieben werden kann.

Die Waffe besteht aus einem Grundkörper, der neben dem Waffenrohr sämtliche Baugruppen für einen Verschuss inklusive Auslösung einer Munition oder Patrone etc. trägt. Das schließt die Baugruppen für das Zuführen einer Munition wie auch das Verriegeln eines Verschlusses im System ein. Des Weiteren umfasst der Grundkörper einen für den Eigenantrieb notwendigen Gaskanal (Gaskanalbohrung) mit Gaskolben, die wie herkömmlich bei einer eigen angetriebenen Waffe aufgebaut sein können.

Dieser Grundkörper mit seinen Baugruppen selbst wird von einem Grundwaffengehäuse getragen und kann zum einen in ein Handfeuerwaffengehäuse (Infanteriegewehr) oder in eine Lafette (Wiege) eingebracht und in diesen fixiert werden. Dadurch kann die gleiche Waffe als Infanteriegewehr oder fernbedienbare Waffe betrieben werden.

In Weiterführung der Erfindung wird ein Verschlusssystem vorgeschlagen, das von beiden Antriebsarten bedient werden kann. Dieser wird zudem mit einem geeigneten Schussauslösemechanismus mit den entsprechenden Sicherheiten kombiniert.

Bezüglich der Verwendung eines für beide Antriebsarten nutzbaren Verschlusses greift die Erfindung den technischen Hinweis aus der DE 409 091 C auf, einen Verschluss oder Verschlussträger durch einen in etwa vertikal zum Verschluss verschiebbaren keilartigen Block zu unterstellen und damit zu verriegeln, sodass ein Formschluss zwischen Waffengehäuse und dem Verschluss bzw. Verschlussträger hergestellt wird. Als vertikal sind alle Richtungen zu betrachten, die waffentechnisch möglich sind, wie vertikal von unten, vertikal seitlich, vertikal von oben. Ein derartiger Verschluss lässt sich einfach in den Grundkörper integrieren.

Der vorzugsweise blockartig ausgeführte Verriegelungsschieber besitzt wenigstens einen nasenartigen Fortsatz, mit dem der Verriegelungsschieber in eine passende Ausnehmung des Verschlusses bzw. Verschlussträgers formschlüssig eingreifen kann. Die Nase (n) sollte dabei eine zum Waffenrohr relativ steile Flanke besitzen und kann an der anderen Flanke jedoch etwas abfallen. Bevorzugt hat sich ein leicht schräges Einbinden der Ausnehmungen (in Richtung Waffenrohr) in den Verschluss oder Verschlussträger gezeigt, da durch diese Konstruktion eine größere Kraftaufnahme des Rückstoßes möglich ist. Daher wird der Verriegelungsschieber bevorzugt schräg nach vorne in Schussrichtung gleitend in die Ausnehmungen hinein geführt.

Die Block- als auch Verschlussbewegung wird durch einen zum Waffengehäuse (längs-) beweglichen Schieber realisiert und gesteuert. In diesen sind neben der(n) Führung(en) für den Verriegelungsschieber auch die für die Stillstandszeiten zum Verschließen des Verschlusses, für das Schussauslösen, für das Öffnen des Verschlusses sowie das Vorlegen einer Patrone vor den Verschluss benötigten Zeiten in Form von Kulissen bzw. Kurven eingebunden. Die für die Verschlussbewegung verantwortliche Kulisse wirkt dabei mit wenigstens einer feststehenden Kurve, beispielsweise eingebunden im Waffengehäuse, funktional zusammen. Eine weitere, mit den Verschiebekulissen zusammenwirkende Kulisse dient zum horizontalen Verstellen des Blockes. Der Schieber sollte parallel, in der bevorzugten Ausführung senkrecht zum Waffengehäuse ausgerichtet sein.

Der Schieber ist in Weiterführung der Idee vorzugsweise u-förmig ausgeführt, sodass er das Waffengehäuse umgreifen kann und ein stabiles Verschlusssystem geschaffen wird.

Der Schieber kann seinerseits mit seinen beidseitig des Verschlusses bzw. Verschlussträgers vorhandenen Kulissen von einem Fremd- Motor- oder Eigenantrieb - Gasdruck - bewegt werden. Möglich ist auch, je einen Schieber auf jeder Seiten des Waffengehäuses anzubringen, sodass beide funktional, jedoch nicht fest miteinander verbunden sind. Für einen Hybridantrieb ist dieses etwas aufwändiger. Der Block als auch der Verschluss wird in beiden Varianten durch die beidseitig eingebundenen Kurven zwangsgesteuert.

Der Block kann seitlich am Waffengrundgehäuse eingebunden sein. Bevorzugt wird eine beidseitige seitliche Einbindung. Alternativ vorstellbar ist aber auch eine mittige Lage des Blockes.

Aufgezeigt wird ein modular aufgebautes Waffensystem, das eine Verwendung des modularen Grundkörpers bzw. Waffengrundkörpers als eigen angetriebene Handfeuerwaffe sowie als lafettierbare fremd angetriebene Waffe erlaubt. Die Waffe bzw. das Waffensystem setzt sich aus den Modulen Grundkörper - Waffengehäuse - Handfeuerwaffe - Wiege Lafettenträger zusammen. Im Modul Grundkörper sind alle waffentechnischen Baugruppen inklusive der Baugruppen für einen Eigenantrieb eingebunden. Im Modul Waffengehäuse - Handfeuerwaffe ist der Handabzug zur Schussauslösung bevorzugt ein fester Bestandteil dieses Moduls. Zusatzgeräte wie Zieloptik, Laserentfernungsmesser etc. können am Waffengehäuse in bekannter Art befestigt werden. Im Modul Wiege sind die Baugruppen für einen Fremdantrieb als auch die Schussauslösung Bestandteil dieses Moduls. Dies sind bevorzugt der Motor als auch ein Kettenantrieb für das Verschlusssystem.

Anhand eines Aüsführungsbeispiels mit Zeichnung soll die Erfindung näher erläutert werden. Es zeigt:
- Fig. 1: einen Waffengrundkörper,
- Fig. 1a: eine schematische und nur ausschnittsweise Darstellung eines zugeführten Verschlusses mit Schieber und Kulissen,
- Fig. 2a-d: Bewegungsabläufe der Verschlusszuführung,
- Fig. 3: eine Darstellung der Schussauslösung mit ausgeblendeten Teilen,
- Fig. 4: ein Handwaffengehäuse zur Aufnahme des Waffengrundkörpers aus Fig. 1,
- Fig. 5: den Waffengrundkörper im Waffengehäuse in einer leicht perspektivischen Darstellung,
- Fig. 6: eine Schnittdarstellung der Waffe aus Fig. 3,
- Fig. 7: eine Lafette zur Aufnahme des Waffengrundkörpers aus Fig. 1,
- Fig. 8: der in der Lafette eingebrachte Waffenkörper in einer Schnittdarstelllung,

In Fig. 1 ist ein Grundköper 100 für eine Handfeuer- 200 (Fig. 3) als auch lafettierbare Waffe 300 (Fig. 6) dargestellt. Der Grundkörper 100 (Fig. 1a) umfasst einen Waffenlauf 3, einen Verschluss 4 bzw. einen Verschlussträger 5. Mit 6 ist ein in etwa vertikal in Richtung Laufachse beweglicher Verriegelungsschieber gekennzeichnet, der mit wenigstens einer Nase 7 in wenigstens eine entsprechende Ausnehmung 8 des Verschlusses 4 bzw. des Verschlussträgers 5 zum Verriegeln des Verschlusses am Waffenrohr 3 eingreift. Als vorteilhaft werden zwei bis drei Nasen 7 am Verriegelungsschieber 6 vorgeschlagen. Der vorzugsweise blockartige Verriegelungsschieber 6 ist bevorzugt seitlich gegenüber dem Grundwaffengehäuse 10 ausgerichtet.

In Fig. 1a ist die Verschlusszuführung 1 aufgezeigt. Gegenüber dem Grundwaffengehäuse 10 ist ein parallel dazu ausgerichteter Schieber 11 mit Kulissen 12, 13 beweglich gelagert. Dabei bewirken die Kulisse 12 als Zuführkulisse die Zuführung des Verschlusses 4 und die Kulisse 13 als Schieberkurve das Bewegen des Verriegelungsschiebers 6. Dazu wird der Verriegelungsschieber 6 mittels einem Bolzen oder Pleuel 15 in der Kulisse 13 geführt. Mit der Zuführkulisse 12 des Schiebers 11 funktional zusammen arbeitet eine feststehende Kulisse 14, als weitere Zuführkulisse. Die Kurve 14 kann im Grundwaffengehäuse 10 eingebunden sein. Die gemeinsame Funktionalität wird durch ein weiteres Pleuel 16 ermöglicht, der mit einem Ende mit dem Verschlussträger 5 verbunden ist und mit dem anderen Ende in beide Kulissen 12, 14 eingreift.

Die unterschiedlichen Kulissenformen der Kulissen 12, 13, 14 ergeben sich aus deren Aufgabe. So ist deutlich erkennbar, dass die Schieberkurve 13 einen langen geraden Kulissenabschnitt 13.1 aufweist. Dieser Abschnitt 13.1 definiert die Zeit des offenen Verriegelungsschiebers 6. Der hingegen kürzere Kulissenabschnitt 13.2 der Schieberkurve 13 beinhaltet die Verriegelungszeit, d.h., die Zeit, in der der Verschluss 4 bis zur Schussauslösung verriegelt bleibt. Eingebunden ist hier eine interne Rücklaufmöglichkeit, sodass das Waffenrohr 3 und der Verschluss 4 schwimmend gelagert sind. Der gerade Kulissenabschnitt 12.1 der Zuführungskulisse 12 bestimmt die hintere Stillstandszeit des Verschlusses 4 zum Zuführen der Munition (Munitionszuführzeit). In dieser Zeit kann der Schieber 11 bedingt durch einen Überhub weiterfahren, der abgelegte Pleuel 16 verbleibt im abgewinkelten hinteren Ende 14.2 der Kurve 14.

Die Verschlusszuführung 1 sollte beidseitig des Grundwaffengehäuses 10 vorgesehen werden, beispielsweise in Form von zwei Schiebern 11. Der bzw. die Schieber 11 sind mit einem nicht näher dargestellten Fremdantrieb (über einen Bolzen V) und / oder einem Eigenantrieb (über ein Gaskolbengestänge G, hier nur angedeutet) derart verbunden, dass dieser(e) durch den jeweiligen Antrieb bewegt wird (werden). Bevorzugt wird, wie bereits erwähnt, ein u-förmiges Umgreifen des gemeinsamen Schiebers 11 um das Grundwaffengehäuse 10, was eine einfache (zentrale) Anbindung der Antriebe an den Schieber 11 ermöglicht.

Die wesentlichen Bewegungsabläufe und Zusammenspiele der Kulissen bzw. Zuführungen 12, 13, 14 sind in den Fig. 2a bis d aufgezeichnet, wobei die Darstellung zur Veranschaulichung der Abläufe nur einen beispielhaften Charakter trägt und in perspektivischer Art sich auf eine Seite des Systems bezieht.

In Fig. 2a angedeutet ist die Verriegelung des Verschlusses 4. Die Nasen 7 des Verriegelungsschiebers 6 greifen voll in die Ausnehmungen 8 des Verschlusses 4. Der Pleuel 16 befindet sich im ansteigenden Ende 14.1 der Kulisse 14 als auch im Längsabschnitt 12.2 der Kulisse 12.

Mit Bewegen des Schiebers 11 nach hinten zum Öffnen des Verschlusses 4 gleitet das Pleuel 15 des Verriegelungsschiebers 6 entlang der Kulisse 13 nach unten in den Kulissenabschnitt 13.1, während der Pleuel 16 in der kurzen Kulissenführung 12.2 und im Ende 14.2 der Kulisse 14 verbleibt, sodass der Verschluss 4 nicht bewegt wird (Fig. 2b). Mit Eingang des Pleuels 15 in den unteren Kulissenabschnitt 13.1 und dem damit vollzogenen Entriegeln des Verschlusses 4 (Nasen 7 sind aus den Ausnehmungen 8 gezogen und geben den Verschluss 4 frei), gleitet der Pleuel 16 in den Kulissenübergang zwischen den Kulissenabschnitten 12.1, 12.2 und wird durch den Schieber 11 und der feststehenden Kulissenführung 14 entlang dieser Zwangssteuerung (der Kulisse 14) zusammen mit dem Verschluss 4 bzw. Verschlussträger 5 nach hinter geschoben (Fig. 2c, Fig.2d). Für die nicht näher dargestellte Munitionszuführung gleitet der Pleuel 16 in den unteren Kulissenabschnitt 12.1, sodass zwar der Schieber 11 entlang der Pleuels 15, 16 nicht aber der Verschluss 4 verstellt werden kann. Dieser wird zusammen mit dem Pleuel 16 abgelegt. Der Schieber 11 kann seinerseits jedoch in der Zeit der Munitionszuführung (Vorlegen der Munition 21 vor den Verschluss 4) weiterlaufen. Die Pleuels 15, 16 liegen solange ab, bis mit der Vorwärtsbewegung des Schiebers 11 die entsprechenden Kurvenabschnitte an die Pleuels 15, 16 angreifen und diese nach vorne in Richtung Waffenrohr 3 bewegen.

Diese Ausgestaltung des Schieders 11 als auch der Kulissen 12 etc. erlaubt es, dass das Grundsystem bzw. der Grundkörper 100 für beide Antriebsarten die notwendigen Stillstandzeiten liefert (wird noch ausgeführt). Dabei ist es egal, ob der Schieber 11 vom Gaskolben G angetrieben oder durch den Fremdantrieb 305 (303, 304) bewegt wird.

Fig. 3 zeigt eine Darstellung einer in diese Konstruktion in vorteilhafter Art und Weise eingebundenen Zündauslösung mit Sicherung.

Ein mit 20 gekennzeichnetes Zündhütchen einer im Waffenrohr 3 platzierten und vom Verschluss 4 transportierten Patrone 21 wird durch einen im Verschluss 4 eingebundenen Schlagbolzen 22 angestochen und damit gezündet.

Die Schlagbolzen- bzw. Zündnadelauslösung für Einzelfeuer, einzelnes Dauerfeuer oder Dauerfeuer ist wird hierbei über eine Kinematik 30 angeregt. Mit dieser verbunden ist ein Hebel 103, der, wie noch beschrieben wird, von einem Handabzug 202 oder einem Magneten 305 (Fig. 7) verstellt werden kann.

Die Kinematik 30 setzt sich aus einem wippenartig um einen Drehpunkt D gelagerten ersten Hebel 31, einem um einen weiteren Drehpunkt R gelagerten zweiten Hebel 32 im Zusammenspiel mit einem Schlagstück 33 zusammen. Dieser ist durch eine nicht näher dargestellte Federkraft um seinen Drehpunkt S bewegbar und mit einer Schlagbolzenanlage 34 im Verschlussträger 5 in nicht näher dargestellter Art und Weise funktional verbunden. Der erste Hebel 31 der Kinematik 30 ist funktional mit dem Verriegelungsschieber 6 gekoppelt.

### Die Funktion ist verallgemeinert wie folge:

Wird der Verschluss 4 durch den Verriegelungsschieber 6 sicher unterstellt und damit verriegelt, greifen die Nasen 7 in die Ausnehmungen 8 des Verschlusses 4. In diesem Fall wirkt der mit dem Verriegelungsschieber 6 verbundene Hebel 31 derart, dass er den zweiten Hebel 32 vom Schlagstück 33 wegzieht und dieser um seine Achse S bewegt werden kann, um die Schlagbolzenanlage 34 samt Schlagbolzen 22 gegen das Zündhütchen 20 der Patrone 21 zu bewegen.

Erfolgt jedoch keine ordnungsgemäße Verriegelung, verbleibt der Verriegelungsschieber 6 in seiner Ausgangsposition, ist der Hebel 31 dann derart angekippt, dass der zweite Hebel 32 des Schlagstück 33 unterstellt, dieser nicht bewegt werden kann.

Befindet sich der Verriegelungsschieber 6 beispielsweise in einer ungewollten Zwischenposition, wodurch ebenfalls keine ordentliche Verriegelung gewährleistet ist, bleibt das Schlagstück 33 durch den Hebel 32 unterstellt.

In der Regel müssen derart aktive Systeme geschützt werden. Daher wird vorgeschlagen, in die Kinematik 30 eine, vorzugsweise jedoch zwei Sicherungen 35, 40 zu integrieren, die eine Schussauslösung überwacht, die einen entsprechenden Schuss bei ordnungsgemäßer Verriegelung genehmigt und bei nicht verriegeltem Verschluss 4 verhindert.

Dazu wird die Schlagbolzenanlage 34 durch eine erste Sicherung 35, einem Hebel 37 mit Ausnehmung 38 gebildet, gesichert, wobei die Ausnehmung 38 dem Querschnitt der Schlagbolzenanlage 34 entspricht, sodass im gesicherten Zustand der Hebel 37 den Schlagbolzen 22 mit Schlagbolzenanlage 34 auf Abstand 36 zum Zündhütchen 20 hält. Schlagbolzen 22 und Schlagbolzenanlage 34 sind vorzugsweise einteilig ausgeführt und bilden zudem aber eine technische / konstruktive Einheit.

Um beispielsweise zu vermeiden, dass in einem unsicheren Zustand ein ungewolltes Zünden der Patrone 21 erfolgen könnte, ist eine weitere (zweite) Sicherung 40 eingebunden. Diese weitere Sicherung 40 wird durch eine Unterstellung der Schlagbolzenanlage 34 als parallele Sicherung 40 zur ersten Sicherung 35 durch einen weiteren Hebel 41 realisiert. Dieser Hebel 41 wirkt mit der Kinematik 30 zusammen, wozu ein bewegliches Mittel 42 eingebunden ist, dass den Hebel 41 mit der Kinematik 30 funktional verbindet.

Bei erfolgter Verriegelung des Verschlusses 4 liegt das bewegliche Mittel 42 auf dem Hebelarm des ersten (unteren) Hebels 31 der Kinematik 30 auf. Dies garantiert ein Wegtauchen der (oberen) Unterstellung 41 über den Weg 43. Da auch der Sicherungshebel 37 die Schlagbolzenanlage 34 freigegeben hat, wird die Schlagbolzenanlage 34 mit Schlagbolzen 22 federunterstützt über den Weg 36 zum Anstechen des Zündhütchens 20 bewegt.

Bei einer fehlerhaften Verriegelung kann das bewegliche Mittel 42 gar nicht oder nicht den vollen Weg 43 für die Unterstellung 41 freigeben, die die Unterstellung 41 benötigt, um ein Anschlagen der Schlagbolzenanlage 34 an den Schlagbolzen 22 zu gewährleisten, sodass selbst bei ungewollter Freigabe der Schlagbolzenanlage 34 ein Zünden durch die zweite Sicherung 40 ausgeschlossen ist.

Es versteht sich, dass die beiden Wege 36 und 43 aufeinander abgestimmt sind.

Nur der Vollständigkeit halber sei erwähnt, dass mit einer weiteren feststehenden, vorzugsweise waffengehäuseseitig eingebundenen Kulisse 50 eine Kontrolle vorgesehen ist, mit der überprüft werden kann, ob das Waffenrohr 3 richtig verriegelt ist. Ist dies nicht der Fall, wird die gesamte Verschlusszuführung 1 / Verriegelungssystem gesperrt.

Der vorbeschriebene Grundkörper 100 kann nun seinerseits in ein Handfeuerwaffengehäuse 210 (Fig. 4) beispielsweise eines Infanteriegewehrs 200, hier mit einer Zieleinrichtung 201 und Abstützungen 205, eingebunden werden (Fig. 5). Im Waffengehäuse 210 ist ein Handabzug 202 vorzugsweise fest installiert, d. h. dieser sollte bzw. kann Bestandteil des Handfeuerwaffengehäuses 210 sein. Für den Einbau des Grundkörpers 100 bzw. des Grundwaffengehäuses 10 besitzt das Handfeuerwaffengehäuse 210 zwei Aufhängepunkte 203, 204, die mit Aufhängepunkten 101, 102 des Grundwaffengehäuses 10 zusammenwirken. Der Grundkörper 100 kann dann durch Bolzen 206, 207 im Waffengehäuse 210 fest fixiert werden. Aufgezeigt ist ein Einzelfeuer, schnelles Einzelfeuer sowie Dauerfeuer schießende Handfeuerwaffe 200.

Anhand der Fig. 6 soll die Funktionsweise der per Hand auslösbaren Waffe 200 näher erläutert werden.

Für das Schießen wird der Handabzug 202 betätigt. Mit Betätigung des Handabzuges 202 drückt dieser den Hebel 103 hoch. Für eine optimale und leichte Bedienung weist der Handabzug 103 eine doppelte Nasenanordnung 208 auf (Fig. 4), wobei der Hebel 103 in Ruhestellung auf beiden Nasen aufliegt. Die doppelte Nasenanordnung 208 bewirkt, dass zuerst ein geringer Angriff an den Handabzug 202 erfolgt, danach aber eine Druckerhöhung notwendig ist, um den Hebel 103 anzuheben. Dies hat den Vorteil, dass die Schussauslösung optimal erfolgt. Wenn der Hebel 103 hoch steht, ist die Unterstellung bzw. Blockierung für die Kinematik 30 aufgehoben, der Schuss erfolgt. Über den beschriebenen Gaskolben G wird dann wieder in bekannter Art und Weise der Verschluss 4 bzw. der Verschlussträger 5 nach hintern bewegt, eine neue Patrone 21 davor gelegt, die Kinematik 30 blockiert, wie bereits beschrieben.

Fig. 7 zeigt den Körper bzw. die Wiege 310 einer Lafette für eine lafettierte Waffe 300. Bestandteile dieser Wiege bzw. Lafette 310 sind die für den Fremdantrieb verantwortlichen Baugruppen, wie ein Motor 301 sowie zwei Ketten (Antriebkette, Verschlusskette) 302, 303 und ein Umsatzrad 304 für den Verschlussantrieb. Mit der Verschlusskette 303 verbindbar ist hierbei der Bolzen V des Schiebers 11 (Fig. 8). Der Magnet 305 sorgt seinerseits für das Anheben der Hebel 103 um den Schuss auszulösen, wozu der Magnet 305 eine sogenannte Magnetnase aufweist, die den Hebel 103 anhebt.

### Die Funktionsweise ist wie folgt:

Der Verschluss 4 bzw. Verschlussträger 5 wird in bekannter Art und Weise durch den Antrieb 301 und über die Ketten 302, 303 bewegt. Die notwendigen Stillstandzeiten des Verschlusses 4 werden, wie bereits ausgeführt, durch die Zuführkulisse 12 im Schieber 11 realisiert. In dieser Zeit folgt dann auch die automatische Schussauslösung, wozu der Magnet 305 betätigt und die Magnetnase angehoben, die Kinematik 30 freigegeben wird. Es versteht sich, dass mit dem Magneten 305 ein diesen betätigendes Bauelement funktional zusammenwirkt, das der Übersicht halber jedoch nicht weiter dargestellt ist.

Die Einbindung in die Wiege erfolgt über die Aufhängepunkte 101, 102 des Grundwaffengehäuses 10 und Aufhängepunkte 306, 307 in der Wiege 310. Die Einbindung der Wiege 310 an einen nicht näher dargestellten Lafettenträger erfolgt dann über weitere Lagerpunkte 308, 309.

Fig. 8 zeigt den in die Wiege 310 eingebundenen Grundkörper 100 zur Schaffung einer vollautomatischen, fremdangetriebenen Waffe 300. Der Gasaustritt in die Gaskanalbohrung 109 wird für diese Variante vorzugsweise geschlossen.

Das Schließen oder Öffnen der Gaskanalbohrung 109 kann durch einen abgesetzten Bolzen (nicht näher dargestellt) erfolgen, sodass die Bohrung 109 des Grundkörpers 100 wahlweise geöffnet oder verschlossen werden kann.

## Patentansprüche

1. Waffe (200, 300) mit zumindest einem Waffenrohr (3), einem Verschluss (4) und / oder Verschlussträger (5) sowie einem Verschlusssystern (1) und eine Schussauslösekinematik (30), gekennzelchnet durch einen Grundkörper (100) für eine Handfeuerwaffe (200) als auch lafettlerbar Waffe (300), wobei der Grundkörper (100) den Waffenlauf (3), den Verschluss (4) bzw. Verschlussträger (5), das Verschlusssystem (1) und die Schusssuslösekinematik (30) sowie einen für den Eigenantrieb notwendigen Gaskanal mit Gaskolben umfasst und mit seinen Baugruppen von einem Grundwaffengehäuse (10) getragen wird, wobei im Grundwaffengehäuse (10) die Baugruppen eines Eigenantriebes eingebunden sind und das Verschlusssystem (1) mit dem Frarndantrieb über einen Bolzen (V) und / oder dem Eigenantrieb (G) verbindbar ist, derart, dass das Verschlusssystem und damit der Verschluss (4) und / oder der Verschlussträger (6) durch den jeweiligen Antrieb bewegbar ist.

2. Waffe nach Anspruch 1, **dadurch gekennzeichnet, dass** die Baugruppen des Eigenantriebes zumindest eine Gaskanalbohrung (109) und einen Gaskolben (G) umfassen, wobei die Gaskanalbohrung (109) durch einen Bolzen geöffnet oder verschlossen werden kann.

3. Waffe nach Anspruch 1 oder 2, **dadurch gekennzeichnet, dass** die Baugruppen des Fremdantriebes zumindest ein Motor (301), ein Kettenantrieb mit einer Antriebskette (302) und einer Verschlusskette (303) umfassen.

4. Waffe nach einem der Ansprüche 1 bis 3, **dadurch gekennzeichnet, dass** das Waffengrundgehäuse (10) in ein Handwaffengehäuse (210) mit einem Schussauslöser (202) zur Bildung einer eigen angetriebenen Handfeuerwaffe (200) als auch in eine Wiege (310) mit Baugruppen für einen Fremdantrieb sowie einer Schussauslösung (305) zur Bildung einer fremdangetriebenen Waffe (300) einbindbar ist.

5. Waffe nach Anspruch 4, **dadurch gekennzeichnet, dass** der Schussauslöser (202) für die Handfeuerwaffe (200) ein Handabzug und der Schussauslöser (305) für die lafettierte Waffe (300) ein Magnet oder dergleichen ist, die jeweils an einen Hebel (103) angreifen können, der seinerseits eine Schussauslösekinematik (30) blockiert oder freigibt.

6. Waffe (2) nach einem der Ansprüche 1 bis 5, **gekennzeichnet durch** ein Verschlusssystem (1), wobei
- der Verschluss (4) und / oder der Verschlussträger (5) **durch** einen Verriegelungsschieber (6) **durch** Unterstellung verriegelt wird und wozu wenigstens ein zum Waffengehäuse (10) bewegbarer Schieber (11) mit wenigstens einer Kulissen (13) vorgesehen ist, in der ein mit dem Verriegelungsschieber (6) verbundener Pleuel (15) geführt wird,
- im Schieber (11) wenigstens eine weitere Kulisse (12) eingebunden ist, in der ein Pleuel (16) gelagert ist, das mit seinem anderen Ende mit dem Verschluss (4) bzw. Verschlussträger (5) verbunden ist, wobei die Zuführkulisse (12) mit einer feststehenden Kulisse (14) für das Verstellen des Verschlusses (4) funktional zusammen wirkt und
- der Schieber (11) mit dem Fremdantrieb über einen Bolzen (V) und / oder dem Eigenantrieb (Gaskolbengestänge G) derart verbunden ist, dass dieser Schieber (11) **durch** den jeweiligen Antrieb bewegt wird.

7. Waffe nach dem Anspruch 6, **dadurch gekennzeichnet, dass** der Verriegelungsschieber (6) mit wenigstens einer Nase (7) in wenigstens eine, der Nase (7) konstruktiv angepassten Ausnehmung (8) des Verschlusses (4) oder Verschlussträgers (5) zum Verriegeln des Verschlusses (4) eingreift.

8. Waffe nach einem der Ansprüche 6 bis 7, **dadurch gekennzeichnet, dass** in die Zuführkulisse (12) die für die Stillstandszeiten zum Verschließen des Verschlusses (4), für das Schussauslösen, für das Öffnen des Verschlusses (4) sowie das Vorlegen einer Patrone (21) vor den Verschluss (4) benötigten Zeiten eingebunden sind.

9. Waffe nach einem der Ansprüche 6 bis 8, **dadurch gekennzeichnet, dass** der Schieber (11) das Waffengehäuse (10) u-förmig umfasst, wodurch das Verschlusssystem (1) beidseitig am Waffengehäuse (10) eingebunden wird.

10. Waffe nach einem der Ansprüche 6 bis 9, **dadurch gekennzeichnet, dass** der Verriegelungsschieber (6) seitlich am oder unterhalb des Waffengrundgehäuse (10) geführt wird.

11. Waffe nach einem der Ansprüche 7 und 8 bis 10 wenn abhängig vom Anspruch 7, **dadurch gekennzeichnet, dass** die Nase (7) eine zum Waffenrohr (3) relativ steile Flanke besitzt und an der anderen Flanke etwas abfällt, und ein leicht schräges Einbinden der Ausnehmungen (8) in Richtung Waffenrohr (3) in den Verschluss (4) oder Verschlussträger (5) vorgesehen ist.

12. Waffe nach einem der Ansprüche 6 bis 11, **dadurch gekennzeichnet, dass** die Schussauslösekinematik (30) funktional auch mit dem Verriegelungsschieber (6) verbunden ist, wobei die Zündauslösung durch ein Schlagstück (33), eine Schlagbolzenanlage (34) mit einem Schlagbolzen (22) im Verschluss (4) gebildet wird, sodass der Schlagbolzen (22) auf ein Zündhütchen (20) der Patrone (21) aufschlagen kann.

13. Waffe nach Anspruch 12, **dadurch gekennzeichnet, dass** die Kinematik (30) sich aus einem wippenartig um einen Drehpunkt (D) gelagerten ersten Hebel (31), einem um einen Drehpunkt (R) gelagerten zweiten Hebel (32) im Zusammenspiel mit dem Schlagstück (33) zusammensetzt.

14. Waffe nach Anspruch 12 oder 13, **dadurch gekennzeichnet, dass** die Schlagbolzenanlage (34) durch eine erste Sicherung (35), einem Hebel (37) mit Ausnehmung (38) gebildet, gesichert wird, wobei die Ausnehmung (38) dem Querschnitt der Schlagbolzenanlage (34) entspricht, sodass im gesicherten Zustand der Hebel (37) die Anlage (34) mit Schlagbolzen (22) auf Abstand (36) zum Zündhütchen (20) hält.

15. Waffe nach einem der Ansprüche 12 bis 14, **dadurch gekennzeichnet, dass** eine weitere Sicherung (40) für eine Zündauslösung eingebunden ist, derart, dass eine Unterstellung der Schlagbolzenanlage (34) durch einen weiteren Hebel (41) bewirkt wird, wobei der weitere Hebel (41) über ein bewegliches Mittel (42) mit einem maximalen Weg (43) mit der Kinematik (30) funktional verbunden ist.

## Claims

1. Weapon (200, 300) having at least one barrel (3), a breech (4) and/or a breech block carrier (5) as well as a breech system (1) and a breech release mechanism (30), **characterized by** a base body (100) for a hand weapon (200) and also a weapon (300) that can be carriage-mounted, wherein the base body (100) comprises the barrel of the weapon (3), the breech (4) or breech block carrier (5), the breech system (1) and the breech release mechanism (30) as well as a gas channel with a gas piston necessary for the integral drive and is supported with its assemblies by a base weapon housing (10), wherein the assemblies of an integral drive are incorporated in the base weapon housing (10) and the breech system (1) can be connected to the external drive by means of a bolt (V) and/or the integral drive (G) such that the breech system and hence the breech (4) and/or the breech block carrier (5) can be moved by the respective drive.

2. Weapon according to Claim 1, **characterized in that** the assemblies of the integral drive comprise at least one gas channel bore (109) and a gas piston (G), wherein the gas channel bore (109) can be opened or closed by a bolt.

3. Weapon according to Claim 1 or 2, **characterized in that** the assemblies of the external drive comprise at least one motor (301), a chain drive having a drive chain (302) and a breech chain (303).

4. Weapon according to any one of Claims 1 to 3, **characterized in that** the base weapon housing (10) can be incorporated in a hand weapon housing (210) with a breech trigger (202) for forming a selfdriven hand weapon (200) and also in a cradle (310) having assemblies for an external drive and a breech trigger (305) for forming an externally driven weapon (300).

5. Weapon according to Claim 4, **characterized in that** the breech trigger (202) for the hand weapon (200) is a hand-operated device and the breech trigger (305) for the carriage-mounted weapon (300) is a magnet or similar, each of which can engage a lever (103) that for its part blocks or releases a breech release mechanism (30).

6. Weapon (2) according to any one of Claims 1 to 5, **characterized by** a breech system (1), wherein
- the breech (4) and/or the breech block carrier (5) is/are locked by a sliding locking element (6) by introduction thereof and for this at least one sliding element (11) that can be moved towards the weapon housing (10) is provided with at least one slot (13) in which a crank (15) connected to the sliding locking element (6) is guided,
- at least one other slot (12) is incorporated into the sliding element (11), a crank (16) being mounted therein and being connected at its other end to the breech (4) or the breech block carrier (5), wherein the feed slot (12) interacts functionally with a fixed slot (14) for adjustment of the breech (4) and
- the sliding element (11) is connected to the external drive by means of a bolt (V) and/or the internal drive (gas piston rod G) such that said sliding element (11) is moved by the respective drive.

7. Weapon according to Claim 6, **characterized in that** the sliding locking element (6) engages in at least one aperture (8) of the breech (4) or of the breech block carrier (5) by means of at least one protrusion (7) for locking the breech (4), the aperture (8) being structurally adapted to the protrusion (7).

8. Weapon according to either one of Claims 6 to 7, **characterized in that** the times necessary for the stationery periods for closing the breech (4), for firing, for opening the breech (4) and for placing a cartridge (21) before the breech (4) are incorporated in the feed slot (12).

9. Weapon according to any one of Claims 6 to 8, **characterized in that** the sliding element (11) encloses the weapon housing (10) in a U-shaped manner, whereby the breech system (1) is incorporated on both sides of the weapon housing (10).

10. Weapon according to any one of Claims 6 to 9, **characterized in that** the sliding locking element (6) is guided laterally on or below the base weapon housing (10).

11. Weapon according to Claim 7 and to Claims 8 to 10 if dependent on Claim 7, **characterized in that** the protrusion (7) comprises a relatively steep edge towards the barrel (3) and slopes down somewhat on the other edge, and a slightly inclined merging of the apertures (8) into the breech (4) or breech block carrier (5) is provided in the direction of the barrel (3).

12. Weapon according to any one of Claims 6 to 11, **characterized in that** the breech release mechanism (30) is also functionally connected to the sliding locking element (6), wherein the firing triggering means is formed by a striking piece (33), a striking bolt system (34) with a striking bolt (22) in the breech (4) so that the striking bolt (22) can strike a percussion cap (20) on the cartridge (21).

13. Weapon according to Claim 12, **characterized in that** the mechanism (30) comprises a first lever (31) mounted in a rocker-like manner about a rotation point (D) and a second lever (32) mounted about a rotation point (R) in interaction with the striking piece (33).

14. Weapon according to Claim 12 or 13, **characterized in that** the striking bolt system (34) is secured by a first safety catch (35) formed by a lever (37) with an aperture (38), wherein the aperture (38) corresponds to the cross section of the striking bolt system (34) so that in the secured state of the lever (37) the system (34) holds with the striker bolt (22) at a distance (36) from the percussion cap (20).

15. Weapon according to any one of Claims 12 to 14, **characterized in that** another safety catch (40) for a firing means is incorporated such that the introduction of the striking bolt system (34) is caused by another lever (41), wherein the other lever (41) is functionally connected to the mechanism (30) by means of a movable means (42) with maximum travel (43).

## Revendications

1. Arme (200, 300) comprenant au moins un canon (3), une culasse (4) et/ou un porte-culasse (5) ainsi qu'une système de culasse (1) et une cinématique de déclenchement du tir (30), **caractérisée par** un corps de base (100) pour une arme à feu de poing (200) ainsi qu'une arme pouvant être montée sur un affût (300), le corps de base (100) comprenant le canon de l'arme (3), la culasse (4) ou le porte-culasse (5), le système de culasse (1) et la cinématique de déclenchement du tir (30) ainsi qu'un conduit de gaz avec piston à gaz nécessaire pour le mécanisme d'entraînement propre et étant porté avec ses sous-ensembles par un boîtier d'arme de base (10), les sous-ensembles d'un mécanisme d'entraînement propre étant intégrés dans le boîtier d'arme de base (10) et le système de culasse (1) pouvant être relié avec le mécanisme d'entraînement externe par le biais d'un goujon (V) et/ou avec le mécanisme d'entraînement propre (G) de telle sorte que le système de culasse et ainsi la culasse (4) et/ou le porte-culasse (5) peuvent être déplacés par le mécanisme d'entraînement correspondant.

2. Arme selon la revendication 1, **caractérisée en ce que** les sous-ensembles du mécanisme d'entraînement propre comprennent au moins un alésage de conduit de gaz (109) et un piston à gaz (G), l'alésage de conduit de gaz (109) pouvant être ouvert ou fermé par un goujon.

3. Arme selon la revendication 1 ou 2, **caractérisée en ce que** les sous-ensembles du mécanisme d'entraînement externe comprennent au moins un moteur (301), un mécanisme d'entraînement à chaîne muni d'une chaîne d'entraînement (302) et d'une chaîne de culasse (303).

4. Arme selon l'une des revendications 1 à 3, **caractérisée en ce que** le boîtier d'arme de base (10) peut être intégré dans un boîtier d'arme à feu de poing (210) muni d'un déclencheur de tir (202) pour former une arme à feu de poing (200) à entraînement propre et aussi dans un berceau (310) muni de sous-ensembles pour un mécanisme d'entraînement externe ainsi que d'un déclencheur de tir (305) pour former une arme à mécanisme d'entraînement externe (300).

5. Arme selon la revendication 4, **caractérisée en ce que** le déclencheur de tir (202) pour l'arme à feu de poing (200) est une détente à main et le déclencheur de tir (305) pour l'arme étant montée sur un affût (300) est un aimant ou similaire, lesquels peuvent respectivement venir en prise sur un levier (103) qui, de son côté, bloque ou libère une cinématique de déclenchement du tir (30).

6. Arme (2) selon l'une des revendications 1 à 5, **caractérisée par** un système de culasse (1), avec laquelle
- la culasse (4) et/ou le porte-culasse (5) est/sont verrouillé(e) (s) par assujettissement par le biais d'un curseur de verrouillage (6) et au moins un curseur (11) mobile par rapport au boîtier d'arme (10) muni d'au moins une coulisse (13) est prévu à cet effet, dans laquelle est guidée une bielle (15) reliée avec le curseur de verrouillage (6),
- au moins une coulisse (12) supplémentaire est intégrée dans le curseur (11), dans laquelle est logée une bielle (16) qui est reliée par son autre extrémité avec la culasse (4) ou le porte-culasse (5), la coulisse d'acheminement (12) collaborant de manière fonctionnelle avec une coulisse fixe (14) pour le positionnement de la culasse (4) et
- le curseur (11) est relié avec le mécanisme d'entraînement externe par le biais d'un goujon (V) et/ou avec le mécanisme d'entraînement propre (tige de piston à gaz G) de telle sorte que ce curseur (11) est déplacé par le mécanisme d'entraînement correspondant.

7. Arme selon la revendication 6, **caractérisée en ce que** le curseur de verrouillage (6) vient en prise avec au moins un tenon (7) dans au moins un évidement (8) de la culasse (4) ou du porte-culasse (5), structurellement adapté au tenon (7), pour verrouiller la culasse (4).

8. Arme selon l'une des revendications 6 à 7, **caractérisée en ce que** les temps nécessaires pour les temps d'immobilisation en vue de la fermeture de la culasse (4), pour le déclenchement du tir, pour l'ouverture de la culasse (4) ainsi que la présentation d'une cartouche (21) devant la culasse (4) sont intégrés dans la coulisse d'acheminement (12).

9. Arme selon l'une des revendications 6 à 8, **caractérisée en ce que** le curseur (11) entoure le boîtier d'arme (10) en forme de U, le système de culasse (1) étant ainsi intégré des deux côtés sur le boîtier d'arme (10).

10. Arme selon l'une des revendications 6 à 9, **caractérisée en ce que** le curseur de verrouillage (6) est guidé latéralement sur ou sous le boîtier d'arme de base (10).

11. Arme selon l'une des revendications 7 et 8 à 10 lorsqu'elles dépendent de la revendication 7, **caractérisée en ce que** le tenon (7) possède un flanc relativement raide par rapport au canon (3) et décline légèrement sur l'autre flanc, et il est prévu un engagement légèrement en biais des évidements (8) en direction du canon (3) dans la culasse (4) ou le porte-culasse (5).

12. Arme selon l'une des revendications 6 à 11, **caractérisée en ce que** la cinématique de déclenchement du tir (30) est également reliée de manière fonctionnelle avec le curseur de verrouillage (6), le déclenchement de l'allumage étant formé par un support-percuteur (33), un appui de percuteur (34) muni d'un percuteur (22) dans la culasse (4), de sorte que le percuteur (22) peut frapper sur une capsule amorce (20) de la cartouche (21).

13. Arme selon la revendication 12, **caractérisée en ce que** la cinématique (30) se compose d'un premier levier (31) monté à la manière d'une bascule autour d'un point de rotation (D), d'un deuxième levier (32) monté autour d'un point de rotation (R) en interaction avec le support-percuteur (33).

14. Arme selon la revendication 12 ou 13, **caractérisée en ce que** l'appui de percuteur (34) est bloqué par une première sécurité (35), un levier (37) formé avec un évidement (38), l'évidement (38) correspondant à la section transversale de l'appui de percuteur (34), de sorte que dans l'état bloqué, le levier (37) maintient l'appui (34) avec le percuteur (22) à distance (36) de la capsule amorce (20).

15. Arme selon l'une des revendications 12 à 14, **caractérisée en ce qu'**une sécurité supplémentaire (40) est intégrée pour un déclenchement de l'allumage de telle sorte qu'un assujettissement de l'appui de percuteur (34) par un levier supplémentaire (41) est effectué, le levier supplémentaire (41) étant relié de manière fonctionnelle avec la cinématique (30) par le biais d'un moyen mobile (42) ayant une course maximale (43).
